# EUROPÄISCHE PATENTSCHRIFT

(11) **EP 2 160 801 B1**
(45) Veröffentlichungstag und Bekanntmachung des Hinweises auf die Patenterteilung: **10.08.2011**
(21) Anmeldenummer: 09711374.0
(22) Anmeldetag: 11.02.2009
(51) Int. Cl.: H01R 4/30, H01R 11/12

(54) **HALTEANORDNUNG FÜR KABELSCHUHE**
RETAINING DEVICE FOR CABLE LUGS
AGENCEMENT DE MAINTIEN POUR DES COSSES DE CABLES

(30) Priorität: 13.02.2008 DE 102008010352
(43) Veröffentlichungstag der Anmeldung: 10.03.2010
(73) Patentinhaber: Newfrey LLC, Newark, Delaware 19711 (US); Volkswagen Aktiengesellschaft, 38436 Wolfsburg (DE)
(72) Erfinder: SENG, Hans-Peter, 35394 Giessen (DE); REINDL, Johann, 35394 Giessen (DE); SCHMIDT, Thomas, 35394 Giessen (DE); NIEWÖHNER, Heinrich, 38110 Braunschweig (DE); GEBERT, Andreas, 38179 Schwülper (DE)
(74) Vertreter: Witte, Weller & Partner
(86) Internationale Anmeldenummer: PCT/EP2009/000942
(87) Internationale Veröffentlichungsnummer: WO 2009/100887

(56) Entgegenhaltungen:
- EP-A- 0 603 872
- EP-A- 1 923 957
- DE-A1- 10 155 644
- DE-B3-102004 054 782
- US-A- 6 027 382

## Beschreibung

Die vorliegende Erfindung betrifft eine Halteanordnung für wenigstens zwei elektrische Anschlussglieder, wie z.B. Kabelschuhe, die jeweils einen elektrischen Anschlussabschnitt und einen Leitungsabschnitt aufweisen.

Ferner betrifft die vorliegende Erfindung eine Montagevorrichtung zur Bestückung einer solchen Halteanordnung sowie ein Verfahren zum Einrichten eines Massekontaktes zwischen einem Massebolzen, der an einen Träger wie ein Blech gefügt ist, und wenigstens einem Kabelschuh. Das Verfahren zum Einrichten des Massekontaktes soll dabei bevorzugt unter Verwendung einer Halteanordnung der oben genannten Art durchgeführt werden.

Generell befasst sich die vorliegende Erfindung mit dem Gebiet der sogenannten Massekontakte, wie sie insbesondere in der Kraftfahrzeugtechnik vielfach verwendet werden. Zur Einrichtung eines stabilen Massekontaktes wird ein Bolzen oder eine Mutter auf ein Blech einer Fahrzeugkarosserie aufgeschweißt, so dass der Bolzen bzw. die Mutter elektrisch leitfähig mit dem Blech verbunden ist. Anschließend wird ein Anschlussteil wie ein Kabelschuh elektrisch mit dem Bolzen bzw. mit der Mutter verbunden, indem eine Mutter auf den Bolzen aufgedreht bzw. eine Schraube in die Mutter eingedreht wird.

Häufig ist es erforderlich, eine Mehrzahl von Kabelschuhen an einem Massebolzen anzubringen. Der hierbei erforderliche Montageaufwand ist relativ groß. Ferner besteht die Gefahr, dass bei der Endmontage an dem Massebolzen ein Kabelschuh eines von einem Kabelbaumhersteller angelieferten Kabelbaums vergessen wird. Aus dem Stand der Technik ist es bekannt, die Kabelschuhe eines Kabelbaums, die an einen einzelnen Massebolzen zu kontaktieren sind, bereits bei der Herstellung des Kabelbaums in einer Halteanordnung zusammenzufassen. Beispielsweise offenbart das Dokument EP 0 895 305 A1 eine solche Halteanordnung, die einen zylindrischen Käfig und ein in dem Käfig mittels einer Feder axial vorgespanntes Andruckelement aufweist. Die Kabelschuhe werden zwischen eine axiale Innenseite des Käfigs und die Andruckscheibe von schräg oben eingeschoben, derart, dass die Leitungsabschnitte der Kabelschuhe aus Radialöffnungen herausragen. Die Herstellung einer derartigen Halteanordnung ist jedoch vergleichsweise aufwendig.

Das Dokument DE 10 2004 054 782 B3 schlägt eine Montagevorbereitung zum Montieren von Kabelschuhen an einem Bolzen vor. Die Montagevorbereitung beinhaltet einen Verteiler, in den Anschlusszungen der Kabelschuhe eingelegt werden. Ferner wird zeitweilig eine Montagehilfe mit dem Verteiler verbunden, die ein vorragendes Zentrierelement aufweist. Das Zentrierelement entspricht im Querschnitt dem Querschnitt des Massebolzens und zentriert hierdurch die Kabelschuhe, indem das Zentrierelement die Anschlussöffnungen der Kabelschuhe durchdringt. Bei der Montage dieser Halteanordnung an den Massebolzen wird die Montagehilfe mittels des Bolzens ausgestoßen und wird anschließend verworfen.

Vor dem obigen Hintergrund ist es die Aufgabe der Erfindung, eine verbesserte Halteanordnung für Anschlussglieder wie Kabelschuhe, eine verbesserte Montageeinrichtung für eine solche Halteanordnung und ein verbessertes Verfahren zum Einrichten eines Massekontaktes zwischen einem Massebolzen und wenigstens einem Kabelschuh bereitzustellen.

Die Aufgabe wird zum einen gelöst durch eine Halteanordnung gemäß Anspruch 1 für wenigstens zwei elektrische Anschlussglieder, wie z.B. Kabelschuhe, die jeweils einen elektrischen Anschlussabschnitt und einen Leitungsabschnitt aufweisen, mit einem Grundteil und einem Deckelteil, das mit dem Grundteil zu einer Halteeinrichtung verbindbar ist, wobei die Anschlussabschnitte in der Halteeinrichtung axial übereinander eingelegt und axial festgelegt sind und sich die Leitungsabschnitte in radialer Richtung gegenüber Radialöffnungen der Halteeinrichtung erstrecken, wobei die Radialöffnungen so ausgebildet sind, dass die Anschlussabschnitte nicht aus den Radialöffnungen herausgezogen werden können, wobei an dem Grundteil und/oder dem Deckelteil ferner eine Axialöffnung ausgebildet ist, über die wenigstens ein Anschlussabschnitt der eingelegten Anschlussabschnitte elektrisch kontaktierbar ist, wobei die Halteeinrichtung Zentriermittel zum Zentrieren der Anschlussabschnitte in der Halteeinrichtung aufweist und wobei die Zentriermittel an dem Außenumfang der Anschlussabschnitte angreifen.

Die obige Aufgabe wird ferner gelöst durch eine Montagevorrichtung gemäß Anspruch 14 zur Bestückung einer solchen Halteanordnung, mit einem Zentrierbolzen, auf den das Grundteil in axialen Richtung aufgesetzt wird, und mit Positioniermitteln, die durch Zusammenwirken mit einer Positioniereinrichtung des Grundteiles eine lagerichtige Drehlage des Grundteils in Bezug auf den Zentrierbolzen gewährleisten, und wobei die Montagevorrichtung Verdrehschutzmittel aufweist, die ein Verdrehen des Grundteilles in Bezug auf den Zentrierbolzen verhindern.

Ferner wird die obige Aufgabe gelöst durch ein Verfahren zum Einrichten eines Massekontaktes zwischen einem Massebolzen, der an einen Träger wie ein Blech gefügt ist, und wenigstens einem Kabelschuh, gemäß Anspruch 15, mit den Schritten:
a) Bereitstellen eines Grundteiles und axiales Einlegen des Kabelschuhs in das Grundteil;
b) Schließen des Grundteiles mittels eines Deckelteiles, derart, dass der Kabelschuh verliersicher in der so gebildeten Halteeinrichtung aufgenommen ist;
c) Aufsetzen der Halteeinrichtung auf den Massebolzen, wobei der Massebolzen Axialöffnungen in dem Grundteil und dem Decketeil sowie eine hiermit ausgerichtete Anschlussöffnung des Kabelschuhs durchdringt und der Kabelschuh den Massebolzen elektrisch kontaktiert; und
d) Aufschrauben einer Mutter auf den Massebolzen, wobei die Mutter den Kabelschuh oder einen darüber angeordneten weiteren Kabelschuh elektrisch kontaktiert und wobei die Halteeinrichtung an dem so gebildeten Massekontakt verbleibt.

Die erfindungsgemäße Halteanordnung weist den Vorteil auf, dass die in der Halteeinrichtung verliersicher gehaltenen Anschlussabschnitte der Anschlussglieder durch Zentriermittel zentriert werden, die an dem Außenumfang der Anschlussabschnitte angreifen. Daher ist eine Zentrierung über ein Wegwerfteil nicht notwenig. Vielmehr ist es möglich, dass die Halteeinrichtung nach dem Einrichten des Massekontaktes an dem Massekontakt verbleibt. Hierdurch entstehen keine Abfallprodukte der Montage.

Das Grundteil und das Deckelteil können bspw. aus Kunststoff und folglich kostengünstig hergestellt werden.

Gemäß einer bevorzugten Ausführungsform sind die Anschlussabschnitte jeweils als flächige Zungen ausgebildet (wie z.B. einem Kabelschuh), wobei an dem Grundteil und/oder an dem Deckelteil für jede Zunge eine Sitzfläche ausgebildet ist. Hierdurch ist es möglich, jedem Anschlussabschnitt in der Halteeinrichtung eine vorgegebenen Axialposition zuzuordnen. Demzufolge ist es möglich, Kabelschuhe, die bestimmten Funktionen zugeordnet sind, jeweils an der gleichen Position innerhalb der Halteeinrichtung festzulegen. Dies ermöglicht bspw., eine Vielzahl unterschiedlicher Kabelstränge vorzusehen, wobei die Kabelschuhe, deren Funktionen bei den Kabelsträngen jeweils identisch sind, jeweils an der gleichen Position montiert werden können. Die Kabelschuhe müssen demzufolge nicht notwendigerweise axial unmittelbar aufeinanderliegen. Beispielsweise kann ein elektrischer Massekontakt mit einem oberen Kabelschuh über die Mutter hergestellt werden und ein elektrischer Massekontakt mit einem unteren Kabelschuh über einen Flansch eines Massebolzens, wobei sich diese Kabelschuhe nicht notwendigerweise berühren müssen. Vorzugsweise berühren sich jedoch alle Kabelschuhe in der Halteeinrichtung.

Dabei ist es von besonderem Vorteil, wenn die Sitzflächen axial unterschiedliche Höhen besitzen, deren Abstand der Dicke einer Zunge entspricht.

Hierdurch ist es auf einfache Weise möglich, den Kabelschuhen jeweils eine definierte Axialposition innerhalb der Halteeinrichtung zuzuweisen. Die axial unterschiedlichen Höhen der Sitzflächen lassen sich insbesondere bei Spritzgussteilen einfach realisieren.

Ferner ist es vorteilhaft, wenn an dem anderen Teil Andruckabschnitte ausgebildet sind, die die Zungen bei geschlossener Halteeinrichtung gegen die Sitzflächen andrücken.

Auf diese Weise kann die axiale Position der jeweiligen Zungen innerhalb der Halteeinrichtung fixiert werden, auch wenn nur eine oder weniger als die maximale Anzahl von Anschlussgliedem in die Halteeinrichtung eingesetzt wird.

Dabei ist es von Vorteil, wenn die Andruckabschnitte axial unterschiedliche Höhen besitzen, wobei diese Höhen jeweils an die Höhen der zugeordneten Sitzflächen angepasst sind.

Insgesamt ist es ferner vorteilhaft, wenn das Grundteil und das Deckelteil nur in einer bestimmten Drehposition relativ zueinander miteinander verbindbar sind.

Zum einen ist hierdurch eine eindeutige Zuordnung zwischen Sitzflächen und Andruckabschnitten möglich. Zum anderen ist es möglich, an dem Grundteil und an dem Deckelteil Markierungen auszubilden, die die jeweiligen Positionen von bestimmten Kabelschuhen identifizieren, bspw. durch Ausbildung von Nummern oder Ähnliches. Demzufolge kann sowohl bei der Montage als auch an einem fertig gestellten Massekontakt auf einfache Weise festgestellt werden, welcher Kabelschuh in einer bestimmten Position der Halteeinrichtung angeordnet ist.

Eine weitere bevorzugte Ausführungsform sieht vor, dass die Zentriermittel für wenigstens einen Anschlussabschnitt an dem Grundteil ausgebildet sind.

Auf diese Weise kann die Zentrierung dieses Anschlussabschnittes konstruktiv einfach realisiert werden. Dies gilt insbesondere für einen solchen Anschlussabschnitt bzw. solche Anschlussabschnitte, die als erstes in das Grundteil eingelegt werden.

Gemäß einer weiteren Ausführungsform sind die Zentriermittel für wenigstens einen Anschlussabschnitt an dem Grundteil und an dem Deckelteil ausgebildet.

Bei dieser Ausführungsform lässt sich die Zentrierung ebenfalls günstig realisieren. Dies gilt insbesondere für obere von einer Mehrzahl von in das Grundteil eingelegten Anschlussabschnitten.

Ferner ist es vorteilhaft, wenn die Zentriermittel für wenigstens einen Anschlussabschnitt eine Fläche am Innenumfang der Axialöffnung des Grundteiles aufweisen. Hierbei kann die Axialöffnung bzw. ein Abschnitt hiervon auch eine Zentrierungsfunktion erfüllen.

Insgesamt ist es ferner bevorzugt, wenn die Zentriermittel für wenigstens einen Anschlussabschnitt zwei axial vorstehende Vorsprünge an dem Grundteil und/oder an dem Deckelteil aufweisen, die die Radialöffnung für den zugeordneten Leitungsabschnitt bilden.

Hierbei erfolgt die Zentrierung am Außenumfang der Anschlussabschnitte vorzugsweise über drei Anlageflächen bzw. Anlagepunkte, von denen zwei im Bereich der seitlichen Ränder der Radialöffnung ausgebildet sind. Der dritte Anlageabschnitt zur Zentrierung kann dann an einer der Radialöffnung gegenüberliegenden Seite der Halteeinrichtung ausgebildet sein.

Dies kann bspw. eine Fläche am Innenumfang der Axialöffnung des Grundteiles und/oder des Deckelteiles sein.

Von besonderem Vorzug ist es, wenn die Zentriermittel für wenigstens einen Anschlussabschnitt einen axial vorstehenden Zentriervorsprung an dem Grundteil und/oder an dem Deckelteil aufweisen, wobei der Zentriervorsprung auf einer der Radialöffnung für den zugeordneten Leitungsabschnitt gegenüberliegenden Seite einer Axialöffnung des Grund- bzw. Deckelteils angeordnet ist.

Demzufolge kann der der Radialöffnung gegenüberliegende Anlagepunkt der Außenumfangszentrierung an dem Grundteil oder an dem Deckelteil ausgebildet sein. Die anderen zwei Anlagepunkte sind bevorzugt für sämtliche Anschlussglieder an dem anderen Teil ausgebildet (bevorzugt dem Grundteil).

Gemäß einer insgesamt bevorzugten Ausführungsform weisen die Anschlussabschnitte jeweils eine Anschlussöffnung auf, wobei sowohl das Grundteil als auch das

Deckelteil jeweils eine Axialöffnung aufweisen, die mit den Anschlussöffnungen radial ausgerichtet sind.

Auf diese Weise ist auch eine Zentrierung der Anschlussöffnungen in Bezug auf die Axialöffnungen des Deckelteils und des Grundteiles realisierbar.

Insgesamt ist es auch bevorzugt, wenn das Grundteil und/oder das Deckelteil eine Verdrehschutzeinrichtung aufweist.

Eine solche Verdrehschutzeinrichtung ermöglicht eine drehfeste Positionierung der Halteeinrichtung in Bezug auf den Massebolzen, so dass ein Verdrehen der Anschlussglieder beim Einrichten des Massekontaktes durch Aufschrauben einer Mutter ausgeschlossen ist.

Von besonderem Vorzug ist es dabei, wenn die Verdrehschutzeinrichtung durch eine von einer Kreisform abweichende Ausgestaltung des Innenumfanges der Axialöffnung ausgebildet ist.

Diese Ausgestaltung kann insbesondere eine Vielkantform wie eine Achtkantform sein, und zwar in Anpassung bspw. an einen derartigen Vielkantaußenumfang eines Flanschabschnittes des Massebolzens.

Zudem ist es insgesamt bevorzugt, wenn das Grundteil und/oder das Deckelteil eine Positioniereinrichtung aufweist, die eine eindeutige Positionierung des Teils in Bezug auf eine Montageeinrichtung erlaubt.

Diese Ausgestaltung ermöglicht es, die Halteeinrichtung bei der Bestückung mit Anschlussgliedern in einer vorgegebenen Drehlage in Bezug auf die Montageeinrichtung zu positionieren, so dass eine eindeutige Zuordnung von bestimmten Kabelschuhen zu bestimmten Umfangspositionen der Halteeinrichtung möglich ist.

Von besonderem Vorzug ist es, wenn die Positioniereinrichtung an einer dem Deckelteil abgewandten Seite des Grundteiles ausgebildet ist.

Hierdurch lässt sich die Positioniereinrichtung konstruktiv einfach realisieren, bspw. durch eine exzentrisch angeordnete Ausnehmung an der Unterseite des Grundteiles.

Gemäß einer insgesamt bevorzugten Ausführungsform weist das Grundteil und/oder das Deckelteil eine Aufnahme auf, in die wenigstens ein Zusatz-Anschlussglied von außerhalb der geschlossenen Halteeinrichtung einsetzbar ist.

Diese Ausführungsform ermöglicht es auf einfache Weise, an einem bereits eingerichteten Massekontakt nachträglich ein Zusatz-Anschlussglied vorzusehen. Bevorzugt wird die Aufnahme daher an dem Deckelteil ausgebildet, so dass nach Abschrauben einer Mutter des Massekontaktes das nachträgliche Einsetzen des Zusatz-Anschlussgliedes in die Aufnahme der Halteeinrichtung und das anschließende Wiederaufschrauben der Mutter möglich ist.

Insgesamt ist es bevorzugt, wenn das Grundteil und das Deckelteil lösbar miteinander verbunden sind.

Bei dieser Ausführungsform ist es möglich, eine nachträgliche Bestückung der Halteeinrichtung vorzunehmen, insbesondere wenn keine Aufnahme für ein Zusatz-Anschlussglied vorgesehen ist.

Gemäß einer weiteren insgesamt bevorzugten Ausführungsform sind das Grundteil und das Deckelteil über Rastmittel miteinander verbindbar.

Bei dieser Ausführungsform lässt sich die Halteeinrichtung auf einfache Weise schließen. Spezielles Werkzeug ist hierbei nicht erforderlich.

Gemäß einer weiteren insgesamt bevorzugten Ausführungsform ist das Deckelteil einstückig mit dem Grundteil ausgebildet, insbesondere über ein Filmscharnier. Bei dieser Ausführungsform können das Deckelteil und das Grundteil aus Kunststoff ausgebildet sein. Zudem ist es möglich, das Deckelteil und das Grundteil als ein einzelnes Bauelement bereitzustellen, so dass Lagerhaltungskosten etc. verringert sind.

Insgesamt wird je nach oben beschriebener Ausführungsform mit der vorliegenden Erfindung wenigstens einer der folgenden Vorteile erzielt.

Es ergibt sich eine prozesssichere Vormontage beim Kabelbaum-Zulieferer.

Die Größe der Halteeinrichtung kann minimal ausgebildet werden.

Es lässt sich ein Verdrehschutz der Halteanordnung in Bezug auf einen Massebolzen realisieren, bspw. mittels einer Achtkant-Ausgestaltung eines Flanschabschnittes des Massebolzens.

Die Halteeinrichtung kann dazu ausgelegt sein, wenigstens fünf Kabelschuhe aufzunehmen, insbesondere sechs Kabelschuhe.

Es ergibt sich eine transportsichere Vormontage. Eine Lageveränderung der Kabelschuhe ist nicht möglich.

Zudem sind die Kabelschuhe zum Zwecke einer einfachen Endmontage in der Halteanordnung zentriert.

Die Transportsicherung und die Zentriersicherung lassen sich ohne Wegwerfteil realisieren.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
- Fig. 1: eine schematische Draufsicht auf eine Halteanordnung gemäß einer Ausführungsform der vorliegenden Erfindung;
- Fig. 2: eine schematische Schnittansicht entlang der Linie II-II der Fig. 1;
- Fig. 3: eine perspektivische Anordnung einer geöffneten Halteeinrichtung einer erfindungsgemäßen Halteanordnung gemäß einer weiteren Aus- führungsform;
- Fig. 4: eine schematische Seitenansicht einer erfindungsgemäßen Montageein- richtung;
- Fig. 5: das Grundteil der Halteeinrichtung der Fig. 3 nach Bestückung mit zwei Kabelschuhen;
- Fig. 6: eine der Fig. 5 entsprechende Darstellung bei Bestückung mit vier Kabelschuhen;
- Fig. 7: die Halteanordnung der Fig. 3 mit geschlossener Halteeinrichtung und Bestückung mit fünf Kabelschuhen, in einem montierten Zustand;
- Fig. 8: eine Darstellung eines Massekontaktes mit der Halteanordnung der Fig. 7;
- Fig. 9: eine Modifikation der Halteanordnung der Fig. 2 im geschlossenen Zustand; und
- Fig. 10: eine der Fig. 9 entsprechende Ansicht nach Einsetzen eines Zusatz- Kabelschuhs.

In Fig. 1 und 2 ist eine erste Ausführungsform einer erfindungsgemäßen Halteanordnung generell mit 10 bezeichnet.

Die Halteanordnung dient zur Halterung von einem oder zwei Kabelschuhen 12 (im dargestellten Fall zwei Kabelschuhe) und weist ein Grundteil 16 und ein Deckelteil 18 auf. Das Grundteil 16 und das Deckelteil 18 sind in einem geöffneten Zustand gezeigt, wobei die Kabelschuhe 12a, 12b in das Grundteil axial eingesetzt sind. Das Grundteil 16 und das Deckelteil 18 weisen jeweils einen etwa kreisförmigen Außenumfang auf und bilden im geschlossenen Zustand eine Halteeinrichtung 20, in der die eingelegten Kabelschuhe 12 sicher gehalten sind. Die Kabelschuhe 12a, 12b weisen jeweils eine metallische Anschlusszunge 22a, 22b und einen sich an die Anschlusszunge anschließenden Leitungsabschnitt 26a, 26b auf. Die Leitungsabschnitte 26a, 26b sind mit einem ersten elektrischen Kabel 30 bzw. einem zweiten elektrischen Kabel 32 verbunden. Die Kabel 30, 32 können Teil eines Kabelstranges sein.

Das Grundteil 16 weist eine erste Sitzfläche 34a auf, auf der die Anschlusszunge 22a flächig aufliegt. In entsprechender Weise weist das Grundteil 16 einen um die Höhe der Anschlusszunge 22a vorstehenden Vorsprung auf, dessen Oberseite eine zweite Sitzfläche 34b bildet.

Ferner stehen gegenüber einer Grundfläche des Grundteils 16 eine Mehrzahl von Axialvorsprüngen 38 vor. Die Axialvorsprünge 38 definieren eine erste Radialöffnung 40a für den ersten Kabelschuh 12a und eine zweite Radialöffnung 40b für den zweiten Kabelschuh 12b.

Ferner weist die aus dem Grundteil 16 und dem Deckelteil 18 gebildete Halteeinrichtung 20 Zentriermittel 42 auf, um wenigstens einen der Kabelschuhe 12a, 12b in der geschlossenen Halteeinrichtung 20 zu zentrieren.

Die Zentrierung erfolgt dabei so, dass mittige Anschlussöffnungen 46 der Anschlusszungen 22 miteinander und mit einer Axialöffnung 44 des Grundteiles 16 ausgerichtet sind.

Die Halteeinrichtung 20 weist ferner ein Filmscharnier 48 auf, über das das Grundteil 16 und das Deckelteil 18 einstückig miteinander verbunden sind.

An dem Deckelteil 18 sind ein erster Andruckvorsprung 50a und ein zweiter Andruckvorsprung 50b vorgesehen, die axial unterschiedliche Höhen besitzen. Der erste Andruckvorsprung 50a ist so ausgeformt, dass er bei geschlossener Halteeinrichtung 20 eine Oberseite der ersten Anschlusszunge 22a gegen die zugeordnete Sitzfläche 34a andrückt. In entsprechender Weise ist der zweite Andruckvorsprung 50b dazu ausgelegt, die zweite Anschlusszunge 22b gegen die zweite Sitzfläche 34b anzudrücken.

Der Höhenunterschied zwischen den zwei Andruckvorsprüngen 50a, 50b entspricht wiederum der Dicke einer Anschlusszunge 22 und ist in Fig. 2 schematisch bei 54 gezeigt.

Fig. 2 zeigt ferner die Klapprichtung, entlang der das Deckelteil 18 um eine tangential zum Außenumfang des Grundteiles 16 angeordnete Achse des Filmscharniers 48 auf das Grundteil 16 geklappt werden kann.

An dem Grundteil 16 sind ferner Rastvorsprünge 58 vorgesehen, die nach Anklappen des Deckelteils 18 auf das Grundteil 16 eine Oberseite des Deckelteils 18 rastend hintergreifen.

Die Abmessungen der Rastvorsprünge 58 sind auf die Abmessungen der Andruckvorsprünge 50a, 50b und der Sitzflächen 34a, 34b abgestimmt, so dass im eingerasteten Zustand die axiale Position der Anschlusszungen 22a, 22b innerhalb der Halteeinrichtung 20 jeweils individuell festgelegt ist. Die Zentriermittel 42 sorgen ferner dafür, dass die Anschlusszungen 22a, 22b in Bezug auf die Axialöffnung 44 in dem Grundteil 16 und ferner in Bezug auf eine konzentrisch zu der Axialöffnung 44 ausgebildete Axialöffnung 60 des Deckelteils 18 zentriert sind.

Demzufolge lässt sich bei geschlossener Halteeinrichtung 20 ein unterer Kabelschuh über die Axialöffnung 44 in dem Grundteil 16 elektrisch kontaktieren. Ein oberer Kabelschuh lässt sich über die Axialöffnung 60 in dem Deckelteil 18 elektrisch kontaktieren.

Die Durchmesser der Axialöffnungen 44, 60 sind demzufolge größer als der Durchmesser der Anschlussöffnungen 46 der Anschlusszungen 22.

Ferner ist in den Fig. 1 und 2 eine Positioniereinrichtung 62 in Form einer exzentrisch angeordneten Ausnehmung an der Unterseite des Grundteiles 16 gezeigt. Durch die Positioniereinrichtung 62 ist es möglich, das Grundteil 16 mit einer eindeutigen Drehlage in Bezug auf eine Montageeinrichtung zu positionieren, wie sie nachstehend beschrieben werden wird. Ferner ist der Innenumfang der Axialöffnung 44 des Grundteiles 16 abweichend von einer Kreisform ausgebildet, im vorliegenden Fall in Form eines Achtkants. Es ist jedoch auch möglich, eine andere Mehrkantfläche oder eine sonstige von der Kreisform-abweichende Innenumfangsfläche der-Axialöffz nung 44 vorzusehen, wie beispielsweise eine Verzahnung oder Ähnliches. Die Ausgestaltung der Axialöffnung 44 bietet eine Verdrehschutzeinrichtung und ist bevorzugt an die Gestaltung des Außenumfanges eines Flanschabschnittes eines Massebolzens angepasst, an dem die Halteanordnung 10 (d.h. die Halteeinrichtung 20 mit bestückten Kabelschuhen 12) montiert werden kann, um einen Massekontakt zu bilden. Sofern im Rahmen der vorliegenden Anmeldung von einem Massekontakt gesprochen wird, versteht sich, dass auch ein anderer elektrischer Kontakt (beispielsweise ein Pluspol oder Ähnliches) mittels der erfindungsgemäßen Halteanordnung 10 realisierbar ist.

Die Halteanordnung 10 ist dazu ausgelegt, auf einen Massebolzen aufgesetzt zu werden, wobei die elektrische Kontaktierung über eine Mutter erfolgt, die auf den Massebolzen aufgeschraubt wird. Dabei kontaktiert die Mutter einen obersten Kabelschuh und der unterste Kabelschuh kontaktiert einen Flanschabschnitt des Massebolzens. Die Halteeinrichtung 20 einschließlich des Grundteiles 16 und des Deckelteils 18 kann dabei an dem Massekontakt verbleiben, wobei die Mutter durch die Axialöffnung 60 in dem Deckelteil 18 auf den Massebolzen aufgeschraubt wird, der die Anschlussöffnungen 46 der Anschlusszungen 22 durchdringt.

In Fig. 3 ist eine Halteanordnung für eine weitere Ausführungsform einer erfindungsgemäßen Halteanordnung perspektivisch dargestellt. Die Halteeinrichtung 20 entspricht hinsichtlich Aufbau und Funktionsweise generell der oben beschriebenen Halteeinrichtung der Fig. 1 und 2. Im Folgenden werden lediglich Unterschiede erläutert.

Die Halteeinrichtung 20 der Fig. 3 weist über den Umfang verteilt sechs Sitzflächen 34a, ...., 34f auf, so dass die Halteanordnung 10 mit insgesamt sechs Kabelschuhen 12a, ..., 12 f bestückt werden kann.

Die Sitzflächen 34a, ..., 34f weisen jeweils eine axial unterschiedliche Höhe auf, wobei die Höhe in Umfangsrichtung allmählich ansteigt. In entsprechender Weise weist das Deckelteil 18 sechs Andruckvorsprünge 50a, ..., 50f auf, deren axiale Höhe ebenfalls unterschiedlich ist. Dabei entspricht der fünfte Andruckvorsprung 50a der tiefsten Sitzfläche 34a.

Drei der Andruckvorsprünge sind dabei so ausgebildet, dass diese in radialer Richtung leicht gegenüber der Axialöffnung 60 nach innen vorstehen. Dabei sind diese Andruckvorsprünge 50a, 50b, 50c in Längsrichtung geschlitzt ausgebildet, um in radialer Richtung eine Elastizität zu realisieren. Demzufolge kann eine Mutter beim Einschrauben durch die Axialöffnung 60 hindurch die leicht nach innen vorstehenden Andruckvorsprünge 50a, 50b, 50c radial nach außen wegdrücken.

Die Zentriermittel 42 der Halteeinrichtung 20 der Fig. 3 sind so ausgebildet, dass jede eingelegte Anschlusszunge 22 an drei Punkten außenumfänglich kontaktiert wird, um die Zentrierung zu erreichen. Zwei der Anlageabschnitte sind dabei jeweils durch die Axialvorsprünge 38 gebildet, zwischen denen die Radialöffnungen 40 ausgebildet sind. Auf der der Axialöffnung 44 gegenüberliegenden Seite ist dann jeweils ein dritter Anlageabschnitt zur Zentrierung vorgesehen. Dieser dritte Anlageabschnitt ist für die Anschlusszungen, die an Positionen 1, 2, 3 eingesetzt werden, durch Radialanschläge 66a, 66b, 66c gebildet, die am Innenumfang der Anschlussöffnung 44 vorgesehen sind. Die Radialanschläge 66d, 66e, 66f für die Anschlusszungen in den Positionen 4, 5 und 6 sind durch radial innen liegende Flächen der Andruckvorsprünge 50a, 50b, 50c gebildet.

In Fig. 3 ist ferner zu erkennen, dass über dem Innenumfang der Axialöffnung 44 wenigstens eine Bolzenrastnase 68 vorsteht. Die Bolzenrastnase 68 ist im Bereich der Unterseite des Grundteiles 16 angeordnet und dient dazu, bei Montage an einem Masse- oder einem Zentrierbolzen einen Flanschabschnitt desselben zu hintergreifen. - Mit-.anderen Worten kann die Halteeinrichtung -20 mittels der- Bolzenrastnase 68 an einem Masse- oder Zentrierbolzen axial fixiert werden.

Fig. 4 zeigt in schematischer Form eine Montageeinrichtung 70 zur Bestückung einer Halteeinrichtung 20. Die Montageeinrichtung 70 weist einen Zentrierbolzen 72 auf, der eine ähnliche Form besitzt wie ein an eine Fahrzeugkarosserie geschweißter Massebolzen. Der Zentrierbolzen 72 weist einen Flanschabschnitt 73 auf, dessen Außenumfang als Sechs- oder Achtkant ausgebildet ist. Der Umfang des Flanschabschnittes 73 bildet folglich ein Verdrehschutzmittel 74, das dazu ausgelegt ist, mit der Verdrehschutzeinrichtung der Halteeinrichtung 20 (d.h. dem Innenumfang der Axialöffnung 44) in Eingriff zu treten. Ferner ist zwischen einer Unterseite des Flanschabschnittes 73 und einer Oberseite einer Montageoberfläche 78 eine Rastöffnung 75 gebildet, in die die Bolzenrastnase 68 (oder die Mehrzahl von Bolzenrastnasen 68) rastend eingreifen kann.

Seitlich neben dem Zentrierbolzen 72 ist ein Positioniermittel 76 in Form eines von der Montageoberfläche 78 vorstehenden Stiftes vorgesehen. Das Positioniermittel 76 greift bei montiertem Grundteil 16 in die Positioniereinrichtung 62 an der Unterseite des Grundteiles, so dass das Grundteil 16 nur in einer bestimmten Drehlage in Bezug auf den Zentrierbolzen 72 rastend an diesem befestigt werden kann.

Die Bestückung der Halteeinrichtung 20 der Fig. 3 erfolgt mittels einer derartigen Montageeinrichtung 70.

In Fig. 5 ist hierbei beispielsweise gezeigt, dass an den Montagepositionen 1, 2 und 3 bereits Kabelschuhe mit Anschlusszungen 22a, 22b, 22c eingesetzt worden sind.

Fig. 6 zeigt einen weiteren Montagezustand, bei dem zusätzlich noch Kabelschuhe mit Anschlusszungen 22d, 22e eingesetzt sind.

Während die Anschlusszungen 22a, 22b, 22c bereits mittels des Grundteiles 16 zentriert werden können, erfolgt die zwischenzeitliche Zentrierung der weiteren Anschlusszungen 22d, 22e mittels des Zentrierbolzens 72.

In einem letzten Montageschritt wird das Deckelteil 18 auf das Grundteil 16 aufgeklappt und rastend mit diesem verbunden, um die geschlossene Halteeinrichtung 20 zu bilden. Dabei werden die eingesetzten Kabelschuhe 12 verliersicher in der Halteeinrichtung 20 gehalten. Durch die Andruckvorsprünge des Deckelteils 18 werden nunmehr auch die oberen Anschlusszungen 22d, 22e zentriert, so dass die so gebildete Halteanordnung 10 von dem Zentrierbolzen 72 abgenommen werden kann.

In dem in Fig. 7 gezeigten Zustand kann die Halteanordnung 10 beispielsweise mit einem Kabelstrang verbunden sein, der dann gemeinsam mit der Halteanordnung 10 an einen Endmontageort geliefert werden kann. Während dieses Transportes sind die in die Halteanordnung 10 eingesetzten Kabelschuhe 12 verliersicher gehalten und dabei sowohl in axialer Richtung als auch in radialer Richtung festgelegt, d.h. auch zentriert.

Bei der Endmontage kann die Halteanordnung 10 dann auf einen Massebolzen 82 aufgesetzt werden, wie er in Fig. 8 schematisch angedeutet ist. Der Massebolzen 82, der beispielsweise an einer Fahrzeugkarosserie ausgebildet sein kann, entspricht hinsichtlich seiner Form dem Zentrierbolzen 72. Folglich kann die Bolzenrastnase 68 den in Fig. 8 nicht gezeigten Flanschabschnitt des Massebolzens hintergreifen und zunächst vorläufig an dem Massebolzen fixiert werden. Anschließend kann eine Mutter 80 auf den Massebolzen 82 aufgeschraubt werden, deren Unterseite die oberste Anschlusszunge 22b kontaktiert. Die Unterseite der untersten Anschlusszunge 42a wird dabei von der Oberseite des Flanschabschnittes des Massebolzens 82 kontaktiert.

In Fig. 8 ist bei 84 schematisch ein Blech dargestellt, auf das der Massebolzen 82 gefügt sein kann, insbesondere im Wege des Bolzenschweißens. Der Massebolzen 82 weist vorzugsweise ein Grobgewinde auf. Der Zentrierbolzen 72 muss kein Gewinde aufweisen, kann jedoch ein Gewinde aufweisen, wie es in den Fig. 5 und 6 dargestellt ist.

In den Fig. 9 und 10 ist eine abgewandelte Form einer Halteeinrichtung 10 gezeigt. Dabei weist die Halteeinrichtung ein Deckelteil 16 auf, das eine von axial außen zugängliche Aufnahme für einen zusätzlich bzw. nachträglich anzubringenden Kabelschuh aufweist.

Die Form der Aufnahme 90 entspricht der Form der Aufnahmen für die Anschlusszungen der in der Halteeinrichtung 10 angeordneten Kabelschuhe 12. An dem

Deckelteil 18 ist ferner eine axial nach oben hin offene Radialöffnung 92 ausgebildet, über die sich der Leitungsabschnitt 26 des zusätzlichen Kabelschuhs erstrecken kann. Im Bereich der Radialöffnung 92 sind Rastnasen 94 ausgebildet, die einen Leitungsabschnitt 26 eines eingesetzten zusätzlichen Kabelschuhs hintergreifen können.

Demzufolge kann, wie es in Fig. 10 gezeigt ist, eine bereits an einem Massebolzen (in Fig. 10 nicht gezeigt) montierte Halteanordnung 10 ergänzt werden, indem ein Zusatz-Kabelschuh 96 nach Abschrauben der Mutter 80 in die Aufnahme 90 eingesetzt wird. Der Zusatz-Kabelschuh kontaktiert dabei den obersten innerhalb der Halteanordnung 10 angeordneten Kabelschuh. Anschließend kann die Mutter 80 wieder aufgeschraubt werden, um den Massekontakt auf diese Weise zu vervollständigen.

## Patentansprüche

1. Halteanordnung (10) für wenigstens zwei elektrische Anschlussglieder (12), wie z.B. Kabelschuhe, die jeweils einen elektrischen Anschlussabschnitt (22) und einen Leitungsabschnitt (26) aufweisen, mit einem Grundteil (16) und einem Deckelteil (18), das mit dem Grundteil (16) zu einer Halteeinrichtung (20) verbindbar ist, wobei die Anschlussabschnitte (22) in der Halteeinrichtung (20) axial übereinander eingelegt und axial festgelegt sind und sich die Leitungsabschnitte (26) in radialer Richtung gegenüber Radialöffnungen (40) der Halteeinrichtung (20) erstrecken, wobei die Radialöffnungen (40) so ausgebildet sind, dass die Anschlussabschnitte (22) nicht aus den Radialöffnungen (40) herausgezogen werden können, wobei an dem Grundteil (16) und/oder dem Deckelteil (18) ferner eine Axialöffnung (44, 60) ausgebildet ist, über die wenigstens ein Anschlussabschnitt (22) der eingelegten Anschlussabschnitte (22) elektrisch kontaktierbar ist,
**dadurch gekennzeichnet, dass** die Halteeinrichtung Zentriermittel (42) zum Zentrieren der Anschlussabschnitte (22) in der Halteeinrichtung (20) aufweist und wobei die Zentriermittel (42) an dem Außenumfang der Anschlussabschnitte (22) angreifen.

2. Halteanordnung nach Anspruch 1, **dadurch gekennzeichnet, dass** die Anschlussabschnitte (22) jeweils als flächige Zungen ausgebildet sind und wobei an dem Grundteil (16) und/oder an dem Deckelteil für jede Zunge (22) eine Sitzfläche (34) ausgebildet ist.

3. Halteanordnung nach Anspruch 2, **dadurch gekennzeichnet, dass** die Sitzflächen (34) axial unterschiedliche Höhen besitzen, deren Abstand der Dicke einer Zunge (22) entspricht.

4. Halteanordnung nach Anspruch 2 oder 3, **dadurch gekennzeichnet, dass** an dem anderen Teil (18) Andruckabschnitte (50) ausgebildet sind, die die Zungen (22) bei geschlossener Halteeinrichtung (20) gegen die Sitzflächen (34) andrücken.

5. Halteanordnung nach Anspruch 4, **dadurch gekennzeichnet, dass** die Andruckabschnitte (50) axial unterschiedliche Höhen besitzen.

6. Halteanordnung nach einem der Ansprüche 1 - 5, **dadurch gekennzeichnet, dass** das Grundteil (16) und das Deckelteil (18) nur in einer bestimmten Drehposition relativ zueinander miteinander verbindbar sind.

7. Halteanordnung nach einem der Ansprüche 1-6, **dadurch gekennzeichnet, dass** die Zentriermittel (42) für wenigstens einen Anschlussabschnitt (22) an dem Grundteil (16) ausgebildet sind.

8. Halteanordnung nach einem der Ansprüche 1-7, **dadurch gekennzeichnet, dass** die Zentriermittel (42) für wenigstens einen Anschlussabschnitt (22) an dem Grundteil (16) und an dem Deckelteil (18) ausgebildet sind.

9. Halteanordnung nach einem der Ansprüche 1-8, **dadurch gekennzeichnet, dass** die Zentriermittel (42) für wenigstens einen Anschlussabschnitt (22) eine Fläche am Innenumfang der Axialöffnung (44) des Grundteiles aufweisen.

10. Halteanordnung nach einem der Ansprüche 1 - 9, **dadurch gekennzeichnet, dass** die Zentriermittel (42) für wenigstens einen Anschlussabschnitt (22) zwei axial vorstehende Vorsprünge (38) an dem Grundteil und/oder dem Deckelteil (18) aufweist, die die Radialöffnung (40) für den zugeordneten Leitungsabschnitt (26) bilden.

11. Halteanordnung nach einem der Ansprüche 1 - 10, **dadurch gekennzeichnet, dass** die Zentriermittel (42) für wenigstens einen Anschlussabschnitt (22) einen axial vorstehenden Zentriervorsprung (50a, 50b, 50c) an dem Grundteil und/oder an dem Deckelteil (18) aufweisen, wobei der Zentriervorsprung (50a, 50b, 50c) auf einer der Radialöffnung (40) für den zugeordneten Leitungsabschnitt (26) gegenüberliegenden Seite einer Axialöffnung (60) des Grund- bzw. Deckelteils (18) angeordnet ist.

12. Halteanordnung nach einem der Ansprüche 1 - 11, **dadurch gekennzeichnet, dass** die Anschlussabschnitte (22) jeweils eine Anschlussöffnung (46) aufweisen und wobei sowohl das Grundteil (16) als auch das Deckelteil (18) jeweils eine Axialöffnung (44, 60) aufweisen, die mit den Anschlussöffnungen (46) axial ausgerichtet sind.

13. Halteanordnung nach einem der Ansprüche 1 - 12, wobei das Grundteil (16) und/oder das Deckelteil eine Positioniereinrichtung (62) aufweist, die eine eindeutige Positionierung des Teils (16) in Bezug auf eine Montageeinrichtung (70) erlaubt.

14. Montagevorrichtung (70) zur Bestückung einer Halteanordnung (20) nach einem der Ansprüche 1-13, mit einem Zentrierbolzen (72), auf den das Grundteil (16) in axialer Richtung aufgesetzt wird, und mit Positioniermitteln (76), die durch Zusammenwirken mit einer Positioniereinrichtung (62) des Grundteiles (16) eine lagerichtige Drehlage des Grundteiles (16) in Bezug auf den Zentrierbolzen (72) gewährleisten, wobei die Montagevorrichtung (70) Verdrehschutzmittel (74) aufweist, die ein Verdrehen des Grundteiles (16) in Bezug auf den Zentrierbolzen (72) verhindern.

15. Verfahren zum Einrichten eines Massekontaktes zwischen einem Massebolzen (82), der an einen Träger (84) wie ein Blech gefügt ist, und wenigstens einem von Kabelschuh (12), mit den Schritten:
a) Bereitstellen eines Grundteiles (16) und axiales Einlegen des Kabelschuhs (12) in das Grundteil (16), wobei das Grundteil (16) Zentriermittel (42) zum Zentrieren der Kabelschuhe (12) in dem Grundteil (16) aufweist, wobei die Zentriermittel (42) an den Außenumfang der Kabelschuhe (12) angreifen;
b) Schließen des Grundteiles (16) mittels eines Deckelteiles (18), derart, dass der Kabelschuh (12) verliersicher in der so gebildeten Halteeinrichtung (20) aufgenommen ist;
c) Aufsetzen der Halteeinrichtung (20) auf den Massebolzen (82), wobei der Massebolzen (82) Axialöffnungen (44, 60) in dem Grundteil (16) und dem Deckelteil (18) sowie eine hiermit ausgerichtete Anschlussöffnung (46) des Kabelschuhs (12) durchdringt und der Kabelschuh (12) den Massebolzen (82) elektrisch kontaktiert; und
d) Aufschrauben einer Mutter (80) auf den Massebolzen (82), wobei die Mutter (80) den Kabelschuh (12) oder einen darüber angeordneten weiteren Kabelschuh (12) elektrisch kontaktiert und wobei die Halteeinrichtung (20) an dem so gebildeten Massekontakt verbleibt.

## Claims

1. Holding arrangement (10) for at least two electrical connection elements (12), such as cable lugs, for example, which each have an electrical connection section (22) and a line section (26), with a base part (16) and a cover part (18), which can be connected to the base part (16) to form the holding device (20), the connection sections (22) being inserted axially one on top of the other in the holding device (20) and being fixed axially, and the line sections (26) extending in the radial direction from radial openings (40) of the holding device (20), the radial openings (40) being designed in such a way that the connection sections (22) cannot be withdrawn from the radial openings (40), in addition an axial opening (44, 60) being formed on the base part (16) and/or the cover part (18), via which axial opening (44, 60) electrical contact can be made with leash one connection section (22) of the inserted connection sections (22), **characterized in that** the holding device has centring means (42) for centring the connection sections (22) in the holding device (20), and the centring means (42) acting on the outer circumference of the connection sections (22).

2. Holding arrangement according to Claim 1, **characterized in that** the connection sections (22) each are in the form of flat tongues, and one resting face (34) being formed for each tongue (22) on the base part (16) and/or on the cover part.

3. Holding arrangement according to Claim 2, **characterized in that** the resting faces (34) have axially different heights, whose distance from one another corresponds to the thickness of a tongue (22).

4. Holding arrangement according to Claim 2 or 3, **characterized in that** press-on sections (50), which press the tongues (22) against the resting faces (34) when the holding device (20) is closed, are formed on the other part (18).

5. Holding arrangement according to Claim 4, **characterized in that** the press-on sections (50) have axially different heights.

6. Holding arrangement according to one of Claims 1-5, **characterized in that** the base part (16) and the cover part (18) are only capable of being connected to one another in a specific rotary position relative to one another.

7. Holding arrangement according to one of Claims 1-6, **characterized in that** the centring means (42) for at least one connection section (22) are formed on the base part (16).

8. Holding arrangement according to one of Claims 1-7, **characterized in that** the centring means (42) for at least one connection section (22) are formed on the base part (16) and on the cover part (18).

9. Holding arrangement according to one of Claims 1-8, **characterized in that** the centring means (42) for at least one connection section (22) have a face on the inner circumference of the axial opening (44) of the base part.

10. Holding arrangement according to one of Claims 1-9, **characterized in that** the centring means (42) for at least one connection section (22) have two axially protruding projections (38) on the base part and/or the cover part (18), which form the radial opening (40) for the associated line section (26).

11. Holding arrangement according to one of Claims 1-10, **characterized in that** the centring means (42) for at least one connection section (22) have an axially protruding centring projection (50a, 50b, 50c) on the base part and/or on the cover part (18), the centring projection (50a, 50b, 50c) being arranged on one side of an axial opening (60) of the base or cover part (18), which side is opposite the radial opening (40) for the associated line section (26).

12. Holding arrangement according to one of Claims 1-11, **characterized in that** the connection sections (22) each have a connection opening (46), and both the base part (16) and the cover part (18) each having an axial opening (44, 60), which is aligned axially with the connection openings (46).

13. Holding arrangement according to one of Claims 1-12, the base part (16) and/or the cover part having a positioning device (62), which allows clear positioning of the part (16) in relation to a fitting device (70).

14. Fitting apparatus (70) for equipping a holding arrangement (20) according to one of Claims 1-13, with a centring bolt (72), onto which the base part (16) is positioned in the axial direction, and with positioning means (76), which ensure, by means of interacting with a positioning device (62) of the base part (16), a positionally correct rotary position of the base part (16) in relation to the centring bolt (72), the fitting apparatus (70) having anti-rotation means (74), which prevent a rotation of the base part (16) in relation to the centring bolt (72).

15. Method for installing a ground contact between a ground bolt (82), which has been attached to a mount (84) such as a metal sheet, and at least one cable lug (12), having the following steps:
a) provision of a base part (16) and axial insertion of the cable lug (12) into the base part (16), the base part (16) having centring means (42) for centring the cable lug (12) in the base part (1b), the centring means (42) acting on the outer circumference of the cable lug (12);
b) closure of the base part (16) by means of a cover part (18) in such a way that the cable lug (12) is accommodated in the holding device (20) thus formed in such a way that it is prevented from becoming detached;
c) positioning of the holding device (20) onto the ground bolt (82), the ground bolt (82) passing through axial openings (44, 60) in the base part (16) and the cover part (18) and a connection opening (46), which is aligned therewith, of the cable lug (12), and the cable lug (12) making electrical contact with the ground bolt (82); and
d) screwing of a nut (80) onto the ground bolt (82), the nut (80) making electrical contact with the cable lug (12) or a further cable lug (12) which is arranged above it, and the holding device (20) remaining on the ground contact thus formed.

## Revendications

1. Agencement de maintien (10) pour au moins deux éléments de raccord électrique (12), par exemple des cosses de câbles, comportant respectivement un segment de raccord électrique (22) et un segment conducteur (26), avec une partie de base (16) et une partie de couvercle (18) pouvant être reliée à la partie de base (16) pour obtenir un dispositif de maintien (20), les segments de raccord (22) étant insérés les uns au-dessus des autres dans le plan axial dans le dispositif de maintien (20) et étant fixés dans le plan axial et les segments conducteurs (26) s'étendant dans la direction radiale par rapport aux ouvertures radiales (40) du dispositif de maintien (20), les ouvertures radiales (40) étant réalisées de telle sorte que les segments de raccord (22) ne puissent pas être sortis des ouvertures radiales (40), une ouverture axiale (44, 60) étant en outre réalisée au niveau de la partie de base (16) et/ou de la partie de couvercle (18) via laquelle au moins un segment de raccord (22) inséré peut entrer en contact électrique avec les segments de raccord (22), **caractérisé en ce que** le dispositif de maintien comporte des moyens de centrage (42) pour centrer les segments de raccord (22) dans le dispositif de maintien (20) et les moyens de centrage (42) s'engrenant au niveau du périmètre extérieur des segments de raccord (22).

2. Agencement de maintien selon la revendication 1, **caractérisé en ce que** les segments de raccord (22) sont respectivement réalisés sous la forme de languettes planes et une surface d'assise (34) étant réalisée au niveau de la partie de base (16) et/ou au niveau de la partie de couvercle pour chaque languette (22).

3. Agencement de maintien selon la revendication 2, **caractérisé en ce que** les surfaces d'assise (34) possèdent différentes hauteurs dans le plan axial, dont l'écartement correspond à l'épaisseur d'une languette (22).

4. Agencement de maintien selon la revendication 2 ou 3, **caractérisé en ce que** des segments de compression (50) sont réalisés au niveau de l'autre partie (18), lesdits segments comprimant les languettes (22) lorsque le dispositif de maintien (20) est fermé contre les surfaces d'assise (34).

5. Agencement de maintien selon la revendication 4, **caractérisé en ce que** les segments de compression (50) possèdent différentes hauteurs dans le plan axial.

6. Agencement de maintien selon l'une quelconque des revendications 1 à 5, **caractérisé en ce que** la partie de base (16) et la partie de couvercle (18) ne peuvent être reliées entre elles que dans une position de rotation donnée.

7. Agencement de maintien selon l'une quelconque des revendications 1 à 6, **caractérisé en ce que** les moyens de centrage (42) sont réalisés pour au moins un segment de raccord (22) au niveau de la partie de base (16).

8. Agencement de maintien selon l'une quelconque des revendications 1 à 7, **caractérisé en ce que** les moyens de centrage (42) sont réalisés pour au moins un segment de raccord (22) au niveau de la partie de base (16) et au niveau de la partie de couvercle (18).

9. Agencement de maintien selon l'une quelconque des revendications 1 à 8, **caractérisé en ce que** les moyens de centrage (42) comportent une surface située au niveau du périmètre intérieur de l'ouverture axiale (44) de la partie de base pour au moins un segment de raccord (22).

10. Agencement de maintien selon l'une quelconque des revendications 1 à 9, **caractérisé en ce que** les moyens de centrage (42) comportent, pour au moins un segment de raccord (22), deux saillies saillant dans le plan axial (38) au niveau de la partie de base et/ou de la partie de couvercle (18) qui forment ensemble l'ouverture radiale (40) du segment conducteur (26) associé.

11. Agencement de maintien selon l'une quelconque des revendications 1 à 10, **caractérisé en ce que** les moyens de centrage (42) comportent pour au moins un segment de raccord (22) une saillie de centrage saillant dans le plan axial (50a, 50b, 50c) au niveau de la partie de base et/ou au niveau de la partie de couvercle (18), la saillie de centrage (50a, 50b, S0c) étant disposée sur un côté d'une ouverture axiale (60) de la partie de base et/ou de couvercle (18) opposé par rapport à l'ouverture radiale (40) pour le segment conducteur (26) associé.

12. Agencement de maintien selon l'une quelconque des revendications 1 à 11, **caractérisé en ce que** les segments de raccord (22) comportent respectivement une ouverture de raccord (46) et tant la partie de base (16) que la partie de couvercle (18) comportant respectivement une ouverture axiale (44, 60) orientée dans le plan axial avec les ouvertures de raccord (46).

13. Agencement de maintien selon l'une quelconque des revendications 1 à 12, la partie de base (16) et/ou la partie de couvercle comportant un dispositif de positionnement (62) permettant un positionnement univoque de la partie (16) par rapport à un dispositif de montage (70).

14. Dispositif de montage (70) pour équiper un agencement de maintien (20) selon l'une quelconque des revendications 1 à 13, avec un boulon de centrage (72) sur lequel la partie de base (16) est positionnée dans la direction axiale, et avec des moyens de positionnement (76) garantissant grâce à une interaction avec un dispositif de positionnement (62) de la partie de base (16) une position de rotation juste de la partie de base (16) par rapport au boulon de centrage (72), le dispositif de montage (70) comportant des moyens anti-rotation (74) empêchant une rotation de la partie de base (16) par rapport au boulon de centrage (72).

15. Procédé de réalisation d'un contact de masse entre un boulon de masse (82), inséré au niveau d'un support (84) prenant par exemple la forme d'une tôle, et au moins une des cosses de câbles (12), comprenant les étapes suivantes :
a) préparation d'une partie de base (16) et placement axial de la cosse de câbles (12) dans la partie de base (16), la partie de base (16) comportant des moyens de centrage (42) pour centrer les cosses de câbles (12) dans la partie de base (16), les moyens de centrage (42) s'engrenant au niveau du périmètre extérieur des cosses de câbles (12) ;
b) fermeture de la partie de base (16) à l'aide d'une partie de couvercle (18), de telle sorte que la cosse de câbles (12) puisse être logée sans pouvoir être perdue dans le dispositif de maintien (20) ainsi formé ;
c) placement du dispositif de maintien (20) sur le boulon de masse (82), le boulon de masse (82) traversant des ouvertures axiales (44, 60) dans la partie de base (16) et la partie de couvercle (18) ainsi qu'une ouverture de raccord (46) de la cosse de câbles (12) ainsi orientée et la cosse de câbles (12) entrant en contact électrique avec le boulon de masse (82) ; et
d) vissage d'un écrou (80) sur le boulon de masse (82), l'écrou (80) établissant un contact électrique avec la cosse de câbles (12) ou une autre cosse de câbles (12) disposée dessus et le dispositif de maintien (20) restant au niveau du contact de masse ainsi formé.
